# EUROPÄISCHE PATENTSCHRIFT

(11) **EP 3 065 601 B1**
(45) Veröffentlichungstag und Bekanntmachung des Hinweises auf die Patenterteilung: **04.08.2021**
(21) Anmeldenummer: 14805191.5
(22) Anmeldetag: 04.11.2014
(51) Int. Cl.: A47G 19/22

(54) **TRINKGEFÄSS**
DRINKING VESSEL
RÉCIPIENT À BOIRE

(30) Priorität: 04.11.2013 DE 102013018495
(43) Veröffentlichungstag der Anmeldung: 14.09.2016
(73) Patentinhaber: Eberhard, Theo, 80469 München (DE); Sailer, Klaus, 81453 München (DE)
(72) Erfinder: Eberhard, Theo, 80469 München (DE); Sailer, Klaus, 81453 München (DE)
(74) Vertreter: Vossius & Partner Patentanwälte Rechtsanwälte mbB
(86) Internationale Anmeldenummer: PCT/EP2014/073680
(87) Internationale Veröffentlichungsnummer: WO 2015/063319

(56) Entgegenhaltungen:
- EP-A1- 1 210 890
- EP-A1- 1 591 046
- JP-A- 2002 045 287
- JP-U- H07 172
- US-A- 1 134 354
- US-A- 5 586 647
- US-S- D 464 231
- US-S- D 570 158

## Beschreibung

### Gebiet der Erfindung

Die vorliegende Erfindung betrifft allgemein Trinkgefäße für Getränke, beispielsweise Gläser. Insbesondere betrifft die vorliegende Erfindung Trinkgefäße, beispielsweise Gläser für die Aufnahme alkoholischer Getränke.

### Stand der Technik

Um Getränke zu sich zu nehmen, ist es bekannt, Getränke in Trinkgefäße, beispielsweise Gläser zu füllen und die Getränke aus diesen Gläsern zu trinken. Es hat sich ferner herausgestellt, dass die genaue Gestaltung eines Glases den Genuss des darin befindlichen Getränkes beeinflussen, vorzugsweise steigern kann. So gibt es eine Vielzahl an unterschiedlichen Glasformen, beispielsweise Sektgläser, Weingläser, wobei sich diese hinsichtlich der Ausgestaltung für Rot- und Weißwein oder gar bestimmte Rebsorten unterscheiden können, Gläser für verschiedene Biere und Cognacgläser, um nur einige exemplarische zu nennen. Bei einigen Getränken, beispielsweise bei Rotwein, kann das geschmackliche Erlebnis des Weines dadurch erhöht werden, dass eine Durchmischung des Weines mit Luft stattfindet - man lässt den Wein "atmen". Üblicherweise schwenken Benutzer das Glas, wodurch das Getränk, beispielsweise der Rotwein, in Schwingungen versetzt wird, um eine geeignete Durchmischung des Weines mit Luft zu erzielen. Allerdings ist die so erfolgende Durchmischung des Weines mit Luft oftmals nicht ausreichend, um den Geschmack des Weines komplett entfalten zu können. So werden oftmals Karaffen bereit gestellt, in denen der Wein gelagert wird, bevor er getrunken wird. Diese Karaffen vergrößern allgemein die Oberfläche des Weines, der mit Luft in Kontakt steht und führen damit zu einer vermehrten Durchmischung des Weines mit Luft. Allerdings stellt das Einfüllen des Weines in eine Karaffe einen zusätzlichen Arbeitsschritt dar. Weiterhin muss der Wein für eine relativ lange Zeit in der Karaffe lagern, um sein Aroma voll entfalten zu können. Es bedarf also einer rechtzeitigen Vorausplanung, um ein solches Dekantieren sachgemäß durchführen zu können. Alternative Lösungen betreffen Flaschenaufsätze, die beim Ausschenken von Wein durchflossen werden und diesen dabei durch Verwirbeln vermehrt mit Luft in Kontakt bringen. Die bekannten Lösungen erlauben jedoch unter anderem keine personenbezogene bzw. individuelle Atmung des Weins. Im Lichte dessen ist es wünschenswert, alternative Mittel bereit zu stellen, welche dem Benutzer eine einfache Durchmischung von Flüssigkeit mit Luft ermöglichen.

Aus der US 8,101,222 B2 ist es bekannt, ein Glas mit einer zusätzlichen Vorrichtung auszustatten, die beim Einschenken des Weines diesen in einer speziellen Art und Weise leitet, um ihn mit Luft zu durchmischen. Aus der DE 20 2006 003 849 U1 ist ferner ein Glas bekannt, welches Verwirbelungseinrichtungen aufweist, um die Flüssigkeit zu verwirbeln. Ein Trinkglas nach dem Oberbegriff des Anspruchs 1 ist aus EP 1 210 890 A1 bekannt.

Allerdings weisen die Lösungen aus dem Stand der Technik eine Reihe von Problemen und Unzulänglichkeiten auf. So weisen diese Gläser zusätzliche Elemente auf, was deren Aufbau und deren Herstellung zusätzlich erschwert. Weiter werden diese zusätzlichen Elemente von den Benutzern vielmals als ästhetisch wenig ansprechend und funktional störend empfunden. Weiterhin tragen diese zusätzlichen Vorrichtungen zur Bruchanfälligkeit der entsprechenden Gläser bei und erschweren deren Reinigung. Beim Reinigen ist es weiterhin auch nicht auszuschließen, dass sich ein Benutzer verletzt, welcher nicht mit den Vorrichtungen in diesen Gläsern rechnet.

Im Lichte dessen ist es eine Aufgabe der vorliegenden Erfindung, die Probleme und Unzulänglichkeiten aus dem Stand der Technik zu überwinden bzw. abzuschwächen. So ist es beispielsweise eine Aufgabe der vorliegenden Erfindung, ein Trinkgefäß bereitzustellen, welches dem Benutzer eine verbesserte, einfache und praktikable Durchmischung von Flüssigkeiten im Trinkgefäß mit Luft ermöglicht. Das Trinkgefäß sollte vorzugsweise einfach herstellbar, optisch ansprechend, sowie leicht zu handhaben und zu reinigen sein.

### Kurzbeschreibung der Erfindung

Diese Aufgaben werden von dem Trinkgefäß des unabhängigen Anspruchs gelöst, während bevorzugte Ausführungsformen des Trinkgefäßes in den abhängigen Ansprüchen wiedergegeben sind.

In anderen Worten wird die bzw. werden die Aufgaben also von einem Trinkgefäß, beispielsweise einem Glas für Getränke gelöst. Typischerweise sind derartige Gläser hauptsächlich aus Siliciumdioxid geformt und sind lichtdurchlässig. Dies ist insbesondere bei einer bevorzugten Ausbildung des Trinkgefäßes als Weinglas vorteilhaft, bspw. hinsichtlich Geschmack, Wertigkeit und Hygiene. Allerdings ist dem Fachmann klar, dass auch andere Materialien für die Herstellung eines Trinkgefäß verwendet werden können, beispielsweise ein Keramikmaterial oder auch Plastikmaterial, welches zumindest teilweise lichtdurchlässig sein kann. Das erfindungsgemäße Trinkgefäß weist einen Kelch auf. Unter einem Kelch wird allgemein der Bereich des Glases verstanden, in den Flüssigkeit gefüllt werden kann. Gemäß einer bevorzugten Definition, weist ein Kelch keinen vollständig ebenen Boden sondern vorzugsweise einen sich verjüngenden und/oder geneigten Boden auf. Optional, beispielsweise wenn das Glas als Wein- oder Cognacglas ausgestaltet ist, kann das Glas einen Stil aufweisen. Es kann dann auch, aber nicht notwendigerweise, einen Fuß aufweisen. Der Kelch weist weiterhin in allen Bereichen oder in einem Teilbereich einen horizontalen Querschnitt auf, der nicht kreisförmig ist. Unter einem horizontalen Querschnitt wird ein Querschnitt verstanden, der parallel zur Horizontalen ist, wenn das Trinkgefäß bestimmungsgemäß aufgestellt ist. Insbesondere ist der Verlauf der Innenwand des Trinkgefäß, der mit der im Trinkgefäß enthaltenen Flüssigkeit in Kontakt steht und der hier auch als Form des Umfangs (auch Umfangsform) bzw. Form des Innenumfangs (auch Innenumfangsform) bezeichnet wird, nicht kreisförmig. Es hat sich herausgestellt, dass durch eine nichtkreisförmige Form des Umfangs, insbesondere einer nichtkreisförmigen Form des inneren Umfangs des Kelches, die Durchmischung der Flüssigkeit bzw. des Getränkes im Trinkgefäß, und damit insbesondere deren Kontakt mit Luft, bei Drehung des Trinkgefäß deutlich erhöht wird. Dies kann beispielsweise dadurch entstehen, dass die Flüssigkeit nicht regelmäßig in einem kreisrunden Trinkgefäß rotiert, sondern es durch die nichtkreisförmige Umfangsform zu Verwirbelungen kommt. Diese bewirkten bevorzugt eine erhöhte Durchmischung des Getränkes mit der Luft, beispielsweise durch eine erhöhte Durchmischung der Oberfläche der Flüssigkeit bzw. des Getränks, insbesondere mit den tieferliegenden Schichten der Flüssigkeit. Hierdurch wird also ein Trinkgefäß bereitgestellt, welches im Vergleich zum Stand der Technik eine erhöhte und schnellere Durchmischung von im Trinkgefäß befindlicher Flüssigkeit mit Luft erlaubt. Gleichzeitig ist das Trinkgefäß vorzugsweise optisch ansprechend gestaltbar, einfach herzustellen, leicht zu handhaben, leicht zu reinigen und die Verletzungsgefahr gegenüber den Gläsern in den oben genannten Dokumenten aus dem Stand der Technik gemindert. Insbesondere ist es auch bevorzugt, dass der Kelch in seinem Inneren glatt ist bzw. keine zusätzlichen Elemente oder dergleichen aufweist.

Der beschriebene nichtkreisförmige Umfang ist oval oder elliptisch.

Weiter kann das Trinkgefäß in einem Bereich des Kelchs einen (oder auch mehrere) zweiten horizontalen Querschnitt, vorzugsweise eine Form des Innenumfangs an einem zweiten horizontalen Querschnitt aufweisen, die kreisförmig ist. In anderen Worten kann das Glas gemäß dieser Ausführungsform also in einem Teilbereich des Kelchs einen ersten Querschnittmit einer nichtkreisförmigen Form des Umfangs, und in einem zweiten Teilbereich des Kelchs einen Querschnitt mit einer kreisförmigen Form des Umfangs aufweisen. Beispielsweise kann der kreisförmige horizontale Querschnitt an einem oberen Rand bzw. in einem oberen Bereich des Kelches angeordnet sein. Hierdurch kann der Bereich, welcher beim Trinken mit dem Mund des Benutzers in Kontakt tritt, die für den Benutzer gewohnte, gleichmäßige und kreisförmige Form haben und hierdurch die Benutzerfreundlichkeit weiter erhöhen. Ebenso ist es jedoch auch möglich, dass der obere Rand in einem horizontalen Querschnitt oval bzw. elliptisch ausgestaltet ist. Zusätzlich oder alternativ kann das Trinkgefäß zwei oder mehrere horizontale Querschnitte aufweisen, die voneinander abweichende Querschnittformen aufweisen, die beispielsweise unterschiedliche Ovalitäten bzw. Ellipsenformen oder Kreisformen annehmen.

In einer ersten Seitenansicht auf das Trinkgefäß kann das Trinkgefäß einen ersten maximalen horizontalen Innendurchmesser aufweisen und in einer zweiten Seitenansicht einen zweiten maximalen horizontalen Innendurchmesser aufweisen, der vom ersten maximalen horizontalen Innendurchmesser verschieden ist. Bevorzugt sind in die Richtungen dieser beiden Draufsichten senkrecht zueinander, d.h. insbesondere sind die Richtungen der Draufsichten als zueinander senkrechte Vektoren zu verstehen. Weiterhin liegen die Richtungen bzw. Vektoren vorzugsweise in einer Ebene oder in parallel zueinander verlaufenden Ebenen. Weiter weist das Trinkgefäß zumindest eine 180°-Drehsymmetrieachse auf. D.h. dass das Trinkgefäß durch Drehung um 180° um diese Achse wieder zur Deckung mit sich selbst gebracht wird.

Die beschriebenen ersten und zweiten maximalen horizontalen Innendurchmesser können auf der gleichen Höhe angeordnet sein. Bevorzugt sind/ist der erste maximale horizontale Innendurchmesser und/oder der zweite maximale horizontale Innendurchmesser in einer unteren Hälfte (in Bezug auf dessen Höhe) des Kelches des Trinkgefäßes angeordnet und weiter bevorzugt in einem unteren Drittel des Kelches des Trinkgefäß s angeordnet. In anderen Worten kann das Trinkgefäß bzw. sein Kelch also einen relativ breiten "Bauch" im unteren Bereich des Trinkgefäß es bzw. des Kelches vorsehen. Der erste maximale horizontale Innendurchmesser kann vorzugsweise um einen Faktor von 1,05 bis 2,5, besonders bevorzugt von 1,1 bis 2 und beispielsweise ca. 1,5 größer sein als der zweite maximale horizontale Innendurchmesser. Die genannten Dimensionierungen haben sich insbesondere und vorzugsweise als besonders geeignet dafür herausgestellt, eine ausreichende Rotation bei gleichzeitiger ausreichender Verwirbelung der Flüssigkeit im Trinkgefäß bei Rotation des Glases zu ermöglichen.

Weiter verjüngt sich das Trinkgefäß bzw. der Kelch nach oben hin. So kann sich das Trinkgefäß beispielsweise nach oben hin zum oberen Rand hin verjüngen, so dass es keinen Bereich zwischen den oberen Rand und dem bauchigen Bereich des Trinkgefäßes gibt, der einen kleineren Durchmesser aufweist als der obere Rand. Ebenso ist es aber auch möglich, dass das Trinkgefäß einen Taillenbereich aufweist. Vorzugsweise verjüngt sich das Trinkgefäß dabei ausgehend von dem Bereich mit dem maximalen horizontalen Innendurchmesser nach oben hin zunächst bis zum Taillenbereich. Vom Taillenbereich bis zum oberen Rand hin weist das Trinkgefäß entweder einen konstanten Durchmesser auf oder weitet sich vorzugsweise wieder auf. So kann das Trinkgefäß am oberen Rand bzw. in einem Taillenbereich in der ersten Ansicht weiter einen ersten oberen horizontalen Innendurchmesser bzw. einen ersten Taillendurchmesser aufweisen, der kleiner ist als der erste horizontale Innendurchmesser. Bevorzugt unterscheiden sich diese beiden (d. h. der erste obere horizontale Innendurchmesser bzw. der erste Taillendurchmesser einerseits und der erste maximale horizontale Innendurchmesser andererseits) um einen Faktor von 1,05 bis 3, weiter bevorzugt um einen Faktor zwischen 1,1 und 2, beispielsweise um einen Faktor von etwa 1,5.

Ebenso kann das Trinkgefäß in der zweiten Ansicht am oberen Rand bzw. im Taillenbereich einen zweiten oberen horizontalen Innendurchmesser bzw. einen zweiten Taillendurchmesser aufweisen, der kleiner ist als der zweite maximale horizontale Innendurchmesser. Bevorzugt unterscheiden sich dieser beiden um einen Faktor zwischen 1,1 bis 2,5.

Durch diese Merkmale - insbesondere durch das Verjüngen hin zu einem Taillenbereich bzw. zum oberen Rand hin - kann im Trinkgefäß befindliche Flüssigkeit bei der Rotation des Trinkgefäßes davor bewahrt werden, aus dem Trinkgefäß herauszutreten. Dies ist besonders vorteilhaft, da diese Gefahr aufgrund der Verwirbelungen bei der Rotation durch den nichtkreisförmigen Durchmesser höher sein kann als bei einem kreisförmigen Trinkgefäß. Gleichzeitig können vorzugsweise Aromen im Trinkgefäß gehalten werden, was den Genuss desselben erhöht. Schließlich kann ein geeigneter Übergang zu einer kreisrunden Umfangsform am Rand geschaffen werden.

Der Kelch kann eine im Wesentlichen konstante Dicke aufweisen. Dies kann herstellungstechnisch besonders vorteilhaft sein. Bevorzugt weist das Trinkgefäß in zumindest einigen horizontalen Querschnitten einen dem Innenumfang entsprechenden proportionalen Außenumfang auf. Vorzugsweise weisen mundgeblasene Gläser an Stellen mit nicht kreisförmigem Querschnitt an der schmalsten Stelle auf den gegenüberliegenden Außenseiten eine unregelmäßige Strukturänderung im Glas auf. Diese können sich vor allem aus der Herstellung ergeben. Hier kann insbesondere bei mundgeblasenen Gläsern der gewünschte nicht kreisförmige Querschnitt durch zwischenzeitliches Flachdrücken von zwei gegenüberliegenden Seiten während des Herstellvorgangs erreicht werden.

Weiter kann die Form des Außenumfangs des Trinkgefäßes in dem horizontalen Querschnitt, in dem das Trinkgefäß einen nichtkreisförmigen Innenumfang aufweist, kreisförmig sein. Bevorzugt kann das Trinkgefäß in jedem horizontalen Querschnitt einen Außenumfang aufweisen, der kreisförmig ist. In dieser Ausführungsform ist die Wanddicke bevorzugt in Umfangs- und Höhenrichtung unterschiedlich. In dieser Ausführungsform hat das Trinkgefäß bezüglich seines äußeren Erscheinungsbildes die übliche Erscheinung eines Trinkgefäßes, beispielsweise des Glases. Insbesondere ist von außen nicht ohne weiteres ersichtlich, dass das Trinkgefäß einen nichtkreisförmigen Innenumfang aufweist. Dies kann aus ästhetischen Gesichtspunkten ebenso vorteilhaft sein, wie aus verpackungstechnischen, lagertechnischen und stabilitätstechnischen Gesichtspunkten. Dies eignet sich vor allem bei maschinell hergestellten, beispielsweise gegossenen bzw. gepressten Gläsern.

Ferner kann das Trinkgefäß einen Stil und/oder einen Fuß aufweisen. Stil und Fuß können wie im Stand der Technik bekannt ausgeführt sein. Der Stil kann aber auch einen ersten Stilabschnitt und einen zweiten Stilabschnitt aufweisen, die zueinander drehbar sind. Ebenso ist es möglich, dass das Trinkgefäß einen Fuß aufweist, wobei der Fuß einen ersten und einen zweiten Fußabschnitt aufweist, die zueinander drehbar sind. Ebenso ist es möglich, dass das Trinkgefäß mit einem Trinkgefäßhalter versehen wird, der unterschiedliche Teile bzw. Abschnitte aufweist, die zueinander drehbar sind. Ebenso ist es möglich, dass das Trinkgefäß nur einen Stil ohne Fuß aufweist und das Trinkgefäß beim Nichtgebrauch in einem eigenständigen Ständer abgestellt werden kann. Hierdurch kann die Drehung bzw. die Rotation des Trinkgefäß, welche die Rotation der im Trinkgefäß befindlichen Flüssigkeit bewirkt, weiter erleichtert werden. Allgemein kann das Trinkgefäß zwei Abschnitte aufweisen, die zueinander drehbar sind.

Gemäß einer Ausführungsform kann das Trinkgefäß insbesondere eine Vorrichtung zum Drehen des Kelches aufweisen. Diese kann an der Symmetrieachse des Trinkgefäßes angeordnet sein und daher insbesondere eine Drehung um die Symmetrieachse ermöglichen. Bei der Vorrichtung zum Drehen des Kelches kann es sich insbesondere um einen Stil handeln. Der Stil ist bevorzugt fest mit einem Fuß des Trinkgefäßes verbunden. In einer weiteren Ausführung kann der Fuß in der Mitte mit einem Dorn ausgestaltet sein. Dieser Dorn verlängert den Stil über die Standfläche des Fußes hinaus um wenige Micrometer bis maximal einige Millimeter. Dadurch steht das Glas nicht mehr auf dem gesamten Boden des Fußes, sondern lässt sich wie ein Kreisel auf dem Dorn drehen, ohne umzufallen, da das Trinkgefäß durch den Fuß beim loslassen weiterhin gesichert ist. Der Stil kann aber auch ohne einen Fuß vorgesehen werden.

Ebenso kann die Vorrichtung zum Drehen des Trinkgefäßes beispielsweise auch durch einen Untersatz realisiert werden, der den Kelch fixieren und dann per Hand oder elektrisch in eine Rotationsbewegung versetzt werden kann, so dass der Kelch sich um seine Symmetrieachse bewegt.

Die Durchmischung wird dadurch erreicht, dass das Trinkgefäß durch Drehung in Rotation versetzt wird. Dies verändert die übliche Anwendung des Schwenkens beispielsweise eines Weinglases, hat jedoch zum Vorteil, dass die unterschiedlichen Ebenen der im Trinkgefäß befindlichen Flüssigkeit besser durchmischt werden und dadurch die Sauerstoffzufuhr für die gesamte Flüssigkeit erhöht wird.

Allgemein kann das Trinkgefäß dazu ausgelegt sein, beim Schwenken und bevorzugt beim Drehen des Trinkgefäß eine große Durchmischung zwischen dem Trinkgefäß befindlicher Flüssigkeit und Gas, beispielsweise Luft, zu bewirken.

### Kurzbeschreibung der Figuren

Im Folgenden werden exemplarische Ausführungsbeispiele der Erfindung anhand der beigefügten Zeichnungen beschrieben. Es zeigen:
- Figur 1: eine schematische Seitenansicht eines gewöhnlichen Weinglases;
- Figur 2a: eine erste Seitenansicht eines Tringefäßes gemäß einem Ausführungsbeispiel der vorliegenden Erfindung;
- Figur 2b: eine zweite Seitenansicht auf das in Figur 2a gezeigte Trinkgefäß gemäß einem ersten Ausführungsbeispiel der vorliegenden Erfindung;
- Figur 2c: eine Draufsicht auf das Trinkgefäß gemäß der Ausführungsformen in Figuren 2a und 2b;
- Figur 3a: eine erste Seitenansicht auf ein Trinkgefäß gemäß einer weiteren Ausführungsform der vorliegenden Erfindung;
- Figur 3b: eine zweite Seitenansicht auf das erfindungsgemäße Trinkgefäß gemäß der in Figur 3a gezeigten Ausführungsform;
- Figur 3c: eine Draufsicht auf ein Trinkgefäß gemäß der in Figuren 3a und 3b gezeigten Ausführungsform;
- Figur 4a: eine erste Seitenansicht einer weiteren Ausführungsform der vorliegenden Erfindung;
- Figur 4b: eine zweite Seitenansicht auf ein Trinkgefäß gemäß der in Figur 4a gezeigten Ausführungsform; und
- Figuren 5a-c: Seitenansichten auf eine weitere Ausführungsform der vorliegenden Erfindung.

### Detaillierte Figurenbeschreibung

Figur 1 zeigt ein Glas, beispielsweise ein Weinglas, aus dem Stand der Technik. Ein solches Weinglas 100 verfügt üblicherweise über einen Fuß 2, auf welchem es abgestellt werden kann, einem Kelch 6 zur Aufnahme von Flüssigkeit, beispielsweise Wein, sowie über einen Stil 4, der den Fuß 2 mit dem Kelch 6 verbindet und allgemein als dünnes, stabförmiges Element ausgestaltet ist. Der Kelch 6 weist verschiedene Bereiche auf - beispielsweise einen unteren oder benetzten Bereich 8, einen schwenkbenetzten Bereich 10 sowie einen trinkbenetzten Bereich 12. Der benetzte Bereich 8 ist der Bereich, der im normalen Gebrauch mit der Flüssigkeit, beispielsweise Rotwein, befüllt wird und so damit in Kontakt tritt. In anderen Worten wird Rotwein also so in den Kelch 6 gegossen, dass sich dieser lediglich im unteren benetzten Bereich 8 befindet, die Füllhöhe aber nicht derart hoch ist, dass Wein, wenn das Weinglas 100 steht, in den Bereichen 10 oder 12 vorliegt. Angrenzend an den benetzten Bereich 8 ist Bereich 10 angeordnet, welcher auch als zweiter Bereich oder schwenkbenetzter Bereich 10 bezeichnet werden kann. Daran angrenzend, genauer nach oben angrenzend, wenn das Glas 100 auf dem Fuß 2 steht, ist ein oberer oder trinkbenetzter Bereich 12, welcher mit einem oberen Glasrand 14 abschließt. Im normalen Gebrauch wird Flüssigkeit, beispielsweise Rotwein, in den Kelch 6 eingefüllt, so dass sich dieser im normalen Gebrauch im Bereich 8 befindet, wenn das Glas 100 normal steht, beispielsweise auf einem Tisch. Bei einigen Getränken, beispielsweise Rotwein, ist es besonders gewünscht, diesen mit einem Gas, beispielsweise Luft bzw. Sauerstoff, zu durchmischen, um den Geschmack eines solchen Weines weiter zu verbessern - dieser Vorgang wird allgemein auch als "Atmen" des Weines bezeichnet. Um eine derartige Durchmischung der Flüssigkeit bzw. des Getränkes mit Gas, beispielsweise Luft, zu erwirken, rotieren oder schwenken viele Benutzer das Weinglas 100. Durch die Bewegung und die damit einhergehenden Zentrifugalkräfte wandert der Wein innerhalb des Kelches 6 nach oben und gelangt in den schwenkbenetzten Bereich 10 (der also beim Schwenken benetzt wird). Hierdurch kommt es zu einer Oberflächenvergrößerung des Weines 10, was zu einer besseren Durchmischung des Weines mit Luft führt. Weiterhin führen auch zusätzliche Turbulenzen während eines solchen Schwenkens dazu, dass es zu einer guten Durchmischung des Weines kommt, so dass viel Wein mit der Luft in Berührung kommt. Da der Wein beim Schwenken des Glases 100 in diesem mittleren Bereich 10 des Kelches 6 kommt, wird dieser mittlere Bereich auch als schwenkbenetzter Bereich 10 bezeichnet. Trinkt der Benutzer nun den im Glas 100 befindlichen Wein, so kippt er das gesamte Glas 100 derart, dass der obere Glasrand 14 aus der Horizontalen bewegt wird. Der Wein fließt dann über den schwenkbenetzten Bereich 10 und den trinkbenetzten Bereich 12 in den Mund des Benutzers und kann von diesem genossen werden. Daher kann man den oberen Bereich 12 auch als trinkbenetzten Bereich 12 bezeichnen. Ausgehend von derartigen "normalen" Gläsern stellt sich die vorliegende Erfindung insbesondere die Aufgabe, ein Glas zu schaffen, welches das Aroma eines Getränkes besser entfalten kann.

Diese Aufgabe kann unter anderem dadurch gelöst werden, dass ein Trinkgefäß bereit gestellt wird, welches eine bessere Durchmischung des Getränkes mit Luft gewährleistet. Einzelne Ausführungsformen werden im Folgenden beschrieben.

In den Figuren 2a, 2b und 2c ist eine erste Ausführungsform eines Trinkgefäßes 200 abgebildet. Dieses Trinkgefäß 200 kann als Glas 200 ausgebildet sein. In der Beschreibung der bevorzugten Ausführungsformen wird allgemein immer von Gläsern 200, 300, 400, 500 die Rede sein. Allerdings soll dies nicht einschränkend verstanden werden, Vielmehr wird der Fachmann verstehen, dass die Merkmale der hier beschriebenen Ausführungsformen ebenso mit anderen Trinkgefäßen realisiert werden können. Wie vorhin beschrieben, kann auch dieses Glas 200 über einen Fuß 2, einen Stil 4 und einen Kelch 6 verfügen. In der gezeigten Ausführungsform weist der Kelch 6 einen Glasbauch 16 auf. Der Glasbauch 16 ist der Bereich, in dem der Kelch 6 einen maximalen horizontalen Durchmesser aufweist. In der gezeigten Seitenansicht der Figur 2a verjüngt sich der Kelch 6 nach oben hin, so dass ein horizontaler Durchmesser in einem oberen oder trinkbenetzten Bereich des Glases, beispielsweise am oberen Glasrand 14, deutlich geringer sein kann als ein Durchmesser am Glasbauch 16. Obwohl im Folgenden exemplarisch eine Ausführungsform besprochen wird und in den Figuren abgebildet ist, an der der Durchmesser in einer Draufsicht am oberen Glasrand 14 minimal ist, ist dies nicht notwendigerweise der Fall. Ebenso ist es möglich, dass sich das Glas zu einem oberen Taillenbereich hin verjüngt und dann oberhalb dieses Taillenbereichs wieder aufweitet. Ist ein Taillenbereich vorgesehen, so ist ein Durchmesser des Taillenbereichs bevorzugt zwischen 1,05 und 1,3mal kleiner als ein Durchmesser am oberen Glasrand 14. Ebenso ist es möglich, dass sich ein Durchmesser bis zu einem solchen Taillenbereich verjüngt und von dort an bis zum oberen Glasrand 14 konstant ist. Ein Durchmesser D1i am Glasbauch kann beispielsweise zwischen 1,05 und 3, bevorzugt zwischen 1,1 und 1.7, beispielsweise in etwa 1,5-mal so groß sein wie ein Durchmesser am oberen Glasrand 14 bzw. am Taillenbereich. Weiterhin zeigt die in Figur 2a abgebildete Ausführungsform neben dem Innendurchmesser am Glasbauch 16 auch den Außendurchmesser D1a am Glasbauch 16. Diese unterscheiden sich durch das Doppelte einer Glasdicke bzw. einer Wandstärke in diesem Bereich.

Figur 2b zeigt eine zweite Seitenansicht auf das Glas 200. Die Seitenansicht der Figur 2b ist bezüglich der Seitenansicht der Figur 2a um 90° gedreht. Die Betrachtungsrichtungen der Figuren 2a und 2b sind auch in der Figur 2c dargestellt, wo die Betrachterrichtungen für die Figuren 2a und 2b durch die Symbole mit den Bezugszeichen Ba bzw. Bb dargestellt sind. Gemäß der Darstellung der Figur 2b weist das Glas 200 in dieser zweiten Seitenansicht am Glasbau 16 einen kleineren Durchmesser als in der ersten Seitenansicht gemäß Figur 2a auf. In anderen Worten sind also sowohl der Innendurchmesser D2i in dieser Seitenansicht kleiner als der entsprechende Innendurchmesser D1i in der anderen Seitenansicht und auch der Außendurchmesser D2a ist kleiner als der entsprechende Außendurchmesser D1a in der in Figur 2a dargestellten Seitenansicht. Weiterhin ist es bevorzugt, dass auch in der in Figur 2b dargestellten Seitenansicht der Innendurchmesser D2i am Glasbauch 16 größer ist als der Innendurchmesser D14b am oberen Glasrand 14 bzw. am Taillenbereich. Beispielsweise kann in dieser Seitenansicht der Innendurchmesser D2i am Glasbauch 16 zwischen 1% und 200%, bevorzugt zwischen 2% und 50%, beispielsweise ca. 10 % größer sein als der Innendurchmesser D14b am oberen Glasrand 14. Es ist jedoch nicht notwendig, dass beide Durchmesser am Bauch größer sind als der Druchmesser am oberen Rand, insbesondere nicht, wenn der der Rand rund ist. Ebenso kann es sein, dass nur der größere Durchmesser des Bauches größer ist als der Durchmesser des oberen Randes.

Im Ergebnis bedeutet dies, dass das Glas 200 in einem horizontalen Querschnitt entlang des Bauches 16 eine ovale und bevorzugt eine elliptische Form hat. Der obere Glasrand 14 kann ebenso wie der Bauch eine ovale bzw. eine elliptische Form jedoch mit kleinerem Durchmesser aufweisen. Ebenso kann jedoch der obere Glasrand 14 eine runde Form aufweisen womit die Innendurchmesser D14a und D14b in den beiden gezeigten Seitenansichten der Figuren 2a und 2b identisch sind. Im Bereich des oberen Glasrandes 14 bzw. im Taillenbereich wäre somit eine runde und dem Benutzer bekannte Form gewährleistet, was besonders vorteilhaft sein kann. Die ovale Ausgestaltung eines Querschnittes durch den Kelch 6, insbesondere im benetzten oder im schwenkbenetzten Bereich, führt dazu, dass beim Verschwenken des Glases, um den Wein "atmen" zu lassen, besonders große bzw. besonders geeignete Turbulenzen im Glas entstehen, wodurch es zu einer gesteigerten Durchmischung des Getränks, beispielsweise des Rotweins, mit der Luft kommt. Hierdurch kann das Aroma des Weines besonders gut zur Geltung kommen. Weiterhin kann die Verjüngung des Kelches 16 nach oben, das heißt die Tatsache, dass die Innendurchmesser D14a und D14b des oberen Glasrandes 14 bzw. im Taillenbereich kleiner sind als die entsprechenden Durchmesser D1i und D2i am Glasbauch, dazu führen, dass der Wein beim Schwenken von einem Austritt nach oben geschützt wird. Dies kann eine besonders hohe Dreh- bzw. Schwenkgeschwindigkeit bzw. -heftigkeit erlauben, was besonders hohe Turbulenzen erlaubt und damit abermals zu einer gesteigerten Durchmischung des Weines mit der Luft beiträgt und das Aroma weiter verbessert.

Weiter ist in den Figuren 2a und 2b die Symmetrieachse S des Trinkgefäßes 200 hervorgehoben - obwohl eine solche auch in den Ausführungsformen der anderen Figuren vorhanden ist, ist sie der Übersichtlichkeit halber nur in den Figuren 2a und 2b eingezeichnet. Insbesondere kann sich die Symmetrieachse S entlang einer Höhe des Trinkgefäßes 200 erstecken, d.h. in vertikaler Richtung, wenn das Trinkgefäß 200 im bestimmungsgemäßen Gebrauch auf einer horizontalen Ebene abgestellt ist oder bestimmungsgemäß gehalten wird. Entlang der Symmetrieachse S weist das Trinkgefäß 200 einen variierenden Innendurchmesser in beiden Draufsichten auf. Trägt man für die beiden Ansichten jeweils den Innendurchmesser entlang der Symmetrieachse S (bzw. gegen die Position in Höhen- oder Vertikalrichtung) auf, so erhält man jeweils einen Kurvenverlauf: Innendurchmesser in der ersten oder in der zweiten Ansicht vs. Position in Vertikalrichtung. Diese unterscheiden sich bevorzugt derart, dass die Kurvenverläufe der ersten und zweiten Ansicht an mindestens einer Stelle (und bevorzugt an einer Mehrzahl von Stellen) eine unterschiedliche Steigung aufweisen.

Die Figuren 3a, 3b und 3c zeigen eine zweite Ausführungsform der vorliegenden Erfindung. Gleiche bzw. ähnliche Elemente tragen gleiche bzw. ähnliche Bezugszeichen wie in den vormaligen Figuren. Es wird nicht im Einzelnen auf jedes Element eingegangen, wenn dieses identisch ist wie in den vorstehend beschriebenen Figuren. Das in den Figuren 3a bis 3c gezeigte Ausführungsbeispiel zeigt ein beispielsweise als Glas ausgebildetes Trinkgefäß 300, welches abermals einen Fuß 2, einen Stil 4 und einen Kelch 6 aufweisen kann. Der Kelch 6 weist einen Glasbauch 116 auf. In einer ersten Seitenansicht, welche in Figur 3a gezeigt wird (für die Blickrichtung siehe wieder die Struktur mit Bezugszeichen Ba in Figur 3c) weist das Glas 300 am Glasbauch 116 einen Innendurchmesser D3i und einen Außendurchmesser D3a auf. Dieser Innendurchmesser D3i ist um das Doppelte einer ersten Glasdicke B1 größer als der Außendurchmesser D3a. Weiterhin verjüngt sich der Kelch 6 im gezeigten Ausführungsbeispiel nach oben, so dass ein horizontaler Durchmesser D114a am oberen Glasrand 114 bzw. in einem Taillenbereich kleiner ist als der Innendurchmesser D3i am Glasbauch 116. Für die möglichen Dimensionen hiervon sei auf das zuletzt besprochene Ausführungsbeispiel verwiesen. Eine zweite Seitenansicht des in Figur 3a gezeigten Ausführungsbeispiels ist in Figur 3b wiedergegeben - für die entsprechende "Blickrichtung" sei abermals auf die Figur 3c verwiesen. Wie in Figur 3b zu sehen ist, weist das Glas 300 auch in diesem Querschnitt einen Glasbauch 116 auf, an dem der innere Durchmesser D4i und/oder der äußere Durchmesser D4a maximal ist. Der entsprechende Innendurchmesser D4i ist abermals um das Doppelte einer Glasdicke B2 kleiner als der Außendurchmesser D4a. Insbesondere ist der Innendurchmesser D4i am Glasbauch 116 der in Figur 3b und 3a dargestellten Ausführungsform kleiner als der entsprechende Innendurchmesser D3i am Glasbauch 116, welcher in Figur 3a zu sehen ist. Siehe hierzu auch die Figur 3c. Bezüglich des Innendurchmessers bzw. bezüglich der Glasbegrenzung im Inneren des Kelches 6 führt dies abermals zu einer ovalen Querschnittsform (siehe Figur 3c). Mit Bezug auf Figur 3b ist es weiterhin bevorzugt, dass sich auch in dieser Ansicht die Innenausdehnung, d.h. der Innendurchmesser des Kelches 6 nach oben hin verjüngt, so dass der Innendurchmesser D4i am Glasbauch 116 größer ist als der Innendurchmesser D114b am oberen Glasrand 114 bzw. in einem Taillenbereich.

Besonders bevorzugt ist es, dass der obere Glasrand 114 einen runden Verlauf hat, so dass insbesondere auch die Innendurchmesser D14a gemäß Figur 3a und D14b gemäß Figur 3b identisch sind, wie in Figur 3c gezeigt. Weiterhin ist es, insbesondere aus optischen und ästhetischen Gesichtspunkten, auch bevorzugt, dass der Querschnitt am Glasbauch 116 bezüglich seiner Form des Außenumfangs bzw. seiner Außendimensionierung rund ist. D.h. das insbesondere auch die Außendurchmesser D3a und D4a identisch sind. Besonders bevorzugt ist es weiterhin, dass dies nicht nur für den Querschnitt durch den Glasbauch 116, sondern für alle Querschnitte gilt. D. h. gemäß einer besonders bevorzugten Ausführungsform ist die Form des Außenumfangs des Glases 300 an jeder Stelle zumindest im Wesentlichen kreisförmig. Hierdurch kann ein Glas mit oben genannten Funktionalitäten bereit gestellt werden, welches optisch und ästhetisch einem im "klassischen" Weinglas ähnelt bzw. gleicht.

Weiterhin sei auf das beispielsweise als Glas ausgebildete Trinkgefäß 400 gemäß dem in Figur 4a und 4b gezeigten Ausführungsbeispiel verwiesen. Darstellungsgemäß kann der Kelch 6 des Glases so ausgestaltet sein wie in dem Ausführungsbeispiel der Figuren 2a, 2b und 2c. Ebenso ist es freilich aber auch möglich, dass der Kelch 6 des Glases 400 gemäß dem in Figuren 3a, 3b und 3c gezeigten und besprochenen Ausführungsbeispiel ausgestaltet ist. Im Folgenden soll daher nicht näher auf die Ausgestaltung des Kelches 6 eingegangen werden. Weiterhin verfügt das in den Figuren 4a und 4b gezeigte Ausführungsbeispiel abermals über einen Stil 4 und einen Kelch 2. Der Stil 4 weist in diesem Ausführungsbeispiel einen ersten bzw. oberen Stilabschnitt 42 und einen zweiten bzw. unteren Stilabschnitt 44 auf. Der erste Stilabschnitt 42 kann fest mit dem Kelch 6 verbunden und bevorzugt integral mit diesem ausgebildet. Der untere Stilabschnitt 44 ist hingegen fest mit dem Fuß 2 verbunden und bevorzugt integral mit diesem ausgebildet. Die beiden Stilabschnitte sind drehbar gegeneinander gelagert. In anderen Worten ist also ein Drehmechanismus vorgesehen, durch welchen man den Kelch 6 und den oberen Stilabschnitt 42 unabhängig vom Fuß 2 und unteren Stilabschnitt 44 drehen lässt. In diesem Ausführungsbeispiel kann man das Glas 400 also stehen lassen und trotzdem den oberen Stilabschnitt 42 und den Kelch 6 bewegen, so dass der Wein verwirbelt wird.

Ebenso ist es auch möglich, dass der Drehmechanismus nicht zwischen Teilen des Stils 4, sondern zwischen dem Stil 4 und dem Fuß 2 angeordnet ist und diese drehbar zueinander gelagert sind. In einer solchen Anordnung könnte der Stil 4 in den Fuß 2 zum Beispiel eingesetzt werden. Ebenso ist es möglich, dass der Fuß unterschiedliche Fußabschnitte aufweist, die drehbar zueinander sind oder das ganze Glas inklusive des Fußes 2 auf einem Aufsatz steht, der eine derartige Rotationsvorrichtung hat, dass ein Teil fest auf dem Tisch stehen bleibt und ein anderer Teil, auf dem das Glas (mit Fuß 2) steht, sich um den unteren "Tischteil" drehen lässt.

Eine weitere Möglichkeit, die Drehung des Glases zu erleichtern, ergibt sich dadurch, dass das als beispielsweise als Glas ausgebildete Trinkgefäß 500 (wie in Figur 5 gezeigt) nur einen Kelch 6 und einen Stil 4 aufweist bzw. aus diesen besteht. Insbesondere weist ein solches Glas keinen Fuß 2 auf, der fest mit einem Stil verbunden ist. Der Kelch kann wie oben in Bezug auf die anderen Ausführungsformen geschildert ausgestaltet sein. Der Stil 4 kann beim Nichtgebrauch in eine dafür vorgesehene Halterung 502, 504 gesteckt werden. Diese kann entweder blockartig ausgestaltet sein, beispielsweise wie ein zylinderförmiger Block 502 mit einen Kanal 510, in den der Stil 4 des Glases eingeführt werden kann. Alternativ kann die Halterung 504 auch einen Glasfuß nachempfunden sein, also einen Fußabschnitt 512 und einen Stilabschnitt 514 umfassen, der wiederum einen Kanal 516 zur Aufnahme des Glasstils 4 umfasst.

Für den Fachmann ersichtlich können die einzelnen im Zusammenhang mit den unterschiedlichen bevorzugten beispielhafte Ausführungsformen beschriebenen Merkmale auch in anderen Ausführungsformen vorgesehen werden oder aber mit diesen kombiniert werden.

Die Erfindung umfasst ebenfalls die genauen oder exakten Ausdrücke, Merkmale, numerischen Werte oder Bereiche usw., wenn vorstehend oder nachfolgend diese Ausdrücke, Merkmale, numerischen Werte oder Bereiche im Zusammenhang mit Ausdrücken wie z.B. "etwa, ca., um, im Wesentlichen, im Allgemeinen, zumindest, mindestens" usw. genannt wurden (also "etwa 3" soll ebenfalls "3" oder "im Wesentlichen radial" soll auch "radial" umfassen). Der Ausdruck "bzw." bedeutet überdies "und/oder".

## Patentansprüche

1. Trinkgefäß (200; 300; 400; 500),
wobei das Trinkgefäß einen Kelch (6) aufweist, der in einem horizontalen Querschnitt eine Umfangsform aufweist, die nicht kreisförmig ist, wobei das Trinkgefäß eine Symmetrieachse (S) und eine Vorrichtung zum Drehen des Kelches um die Symmetrieachse aufweist, wobei der Kelch einen bauchigen Bereich (16) aufweist,
wobei der Kelch einen oberen Rand (14) und optional einen Taillenbereich aufweist,
wobei sich der Kelch vom bauchigen Bereich nach oben hin zum oberen Rand oder,
wenn der Kelch einen Taillenbereich aufweist, zum Taillenbereich verjüngt, **dadurch gekennzeichnet dass**
die Symmetrieachse (S) eine 180°-Drehsymmetrieachse (S) ist und die Umfangsform oval und/oder elliptisch ist.

2. Trinkgefäß (200; 300; 400; 500) nach einem der vorangehenden Ansprüche, wobei der obere Rand (14; 114) in einem horizontalen Querschnitt kreisförmig ist.

3. Trinkgefäß (200; 300; 400; 500) nach einem der vorangehenden Ansprüche, wobei der obere Rand (14; 114) in einem horizontalen Querschnitt oval bzw. elliptisch ist.

4. Trinkgefäß (200; 300; 400; 500) nach einem der vorangehenden Ansprüche, wobei das Trinkgefäß in einer ersten Seitenansicht einen ersten maximalen horizontalen Innendurchmesser (D1i; D3i; D5i) aufweist und in einer zweiten Seitenansicht einen zweiten maximalen horizontalen Innendurchmesser (D2i; D4i; D6i) aufweist, der vom ersten maximalen horizontalen Innendurchmesser verschieden ist und wobei der erste maximale horizontale Innendurchmesser bevorzugt um einen Faktor von 1,05 bis 2,5 größer ist als der zweite maximale horizontale Innendurchmesser.

5. Trinkgefäß (200; 300; 400; 500) nach Anspruch 4, wobei eine Richtung der ersten Ansicht senkrecht zu einer Richtung der zweiten Ansicht ist und/oder wobei bevorzugt jede Ansicht in einer Richtung senkrecht zur Symmetrieachse ist.

6. Trinkgefäß (200; 300; 400; 500) nach Anspruch 4 oder 5, wobei der erste maximale horizontale Innendurchmesser (D1i; D3i; D5i) auf der gleichen Höhe ist wie der zweite maximale horizontale Innendurchmesser (D2i; D4i; D6i), wobei der erste maximale horizontale Innendurchmesser und/oder der zweite maximale horizontale Innendurchmesser bevorzugt in einer unteren Hälfte des Kelches des Trinkgefäßes angeordnet sind.

7. Trinkgefäß (200; 300; 400; 500) nach einem der Ansprüche 4 bis 6, wobei das Trinkgefäß am oberen Rand (14; 114) bzw. im Taillenbereich in der ersten Ansicht weiter einen ersten oberen horizontalen Innendurchmesser (D14a, D14b; D114a, D114b) bzw. einen ersten Taillendurchmesser aufweist, der kleiner ist als der erste maximale horizontale Innendurchmesser und wobei sich diese beiden bevorzugt um einen Faktor von 1,05 bis 3 unterscheiden.

8. Trinkgefäß (200; 300; 400; 500) nach einem der vorangehenden Ansprüche, wobei das Trinkgefäß ein Glas und bevorzugt ein Weinglas ist.

9. Trinkgefäß (200; 400; 500) nach einem der vorhergehenden Ansprüche, wobei das Trinkgefäß einen Kelch aufweist, der eine im Wesentlichen konstante Dicke aufweist.

10. Trinkgefäß (300) nach einem der Ansprüche 1 bis 6, wobei eine Außenumfangsform des Trinkgefäßes in dem horizontalen Querschnitt, in dem der Innenumfang eine nicht kreisförmige Form aufweist, kreisförmig ist.

11. Trinkgefäß (300) nach einem der Ansprüche 1 bis 10, wobei die Form des Außenumfangs des Trinkgefäßes in jedem horizontalen Querschnitt kreisförmig ist und wobei bevorzugt eine Wanddicke (B1, B2) des Trinkgefäßes in Umfangs- und Höhenrichtung unterschiedlich ist.

12. Trinkgefäß (200; 300; 400; 500) nach einem der vorhergehenden Ansprüche, wobei die Vorrichtung zum Drehen des Kelchs ein Stil (4) ist, und besonders bevorzugt ein Stil ohne Fuß ist.

13. Trinkgefäß (200; 300; 400) nach einem der Ansprüche 1 bis 11, wobei das Trinkgefäß einen Kelch, einen Stil (4) und einen Fuß (2) aufweist.

14. Trinkgefäß (400) nach einem der Ansprüche 1 bis 13, wobei das Trinkgefäß einen Stil (4) aufweist und der Stil einen ersten Stilabschnitt (42) und einen zweiten Stilabschnitt (44) aufweist, die zueinander drehbar sind.

## Claims

1. A drinking vessel (200; 300; 400; 500), wherein the drinking vessel comprises a bowl (6) which, in a horizontal cross-section, has a peripheral shape which is not circular, wherein the drinking vessel has an axis of symmetry (S) and a device for rotating the bowl about the axis of symmetry, wherein the bowl has a bulgy area (16), wherein the bowl has an upper rim (14) and optionally a waist area, wherein the bowl tapers from the bulgy area upwards to the upper rim or, if the bowl has a waist area, tapers to the waist area, **characterized in that** the axis of symmetry (S) is a 180° axis of rotational symmetry (S) and the peripheral shape is oval and/or elliptical.

2. The drinking vessel (200; 300; 400; 500) according to any of the preceding claims, wherein the upper rim (14; 114) is circular in a horizontal cross-section.

3. The drinking vessel (200; 300; 400; 500) according to any of the preceding claims, wherein the upper rim (14; 114) is oval or elliptical in a horizontal cross-section.

4. The drinking vessel (200; 300; 400; 500) according to any of the preceding claims, wherein in a first side view the drinking vessel has a first maximum horizontal inner diameter (D1i; D3i; D5i) and in a second side view a second maximum horizontal inner diameter (D2i; D4i; D6i) being different from the first maximum horizontal inner diameter, and wherein the first maximum horizontal inner diameter is preferably larger by a factor of 1.05 to 2.5 than the second maximum horizontal inner diameter.

5. The drinking vessel (200; 300; 400; 500) according to claim 4, wherein a direction of the first view is perpendicular with respect to a direction of the second view and/or wherein preferably each view is in a direction perpendicular to the axis of symmetry.

6. The drinking vessel (200; 300; 400; 500) according to claim 4 or 5, wherein the first maximum horizontal inner diameter (D1i; D3i; D5i) is at the same height as the second maximum horizontal inner diameter (D2i; D4i; D6i), wherein the first maximum horizontal inner diameter and/or the second maximum horizontal inner diameter is/are preferably arranged in a lower half of the bowl of the drinking vessel.

7. The drinking vessel (200; 300; 400; 500) according to any of claims 4 to 6, wherein, in the first view, at the upper rim (14; 114) or in a waist area the drinking vessel further has a first upper horizontal inner diameter (D14a, D14b; D114a, D114b) or a first waist diameter which is smaller than the first maximum horizontal inner diameter and wherein said two preferably differ from each other by a factor of 1.05 to 3.

8. The drinking vessel (200; 300; 400; 500) according to any of the preceding claims, wherein the drinking vessel is a glass and preferably a wine glass.

9. The drinking vessel (200; 400; 500) according to any of the preceding claims, wherein the drinking vessel comprises a bowl having a substantially constant thickness.

10. The drinking vessel (300) according to any of claims 1 to 6, wherein in the horizontal cross-section in which the inner periphery has a non-circular shape, an outer peripheral shape of the drinking vessel is circular.

11. The drinking vessel (300) according to any of claims 1 to 10, wherein the shape of the outer periphery of the drinking vessel is circular in each horizontal cross-section and wherein preferably a wall thickness (B1, B2) of the drinking vessel is different in the peripheral and height directions.

12. The drinking vessel (200; 300; 400; 500) according to any of the preceding claims, wherein the device for rotating the bowl is a stem (4) and preferably a stem without foot.

13. The drinking vessel (200; 300; 400) according to any of claims 1 to 11, wherein the drinking vessel comprises a bowl, a stem (4) and a foot (2).

14. The drinking vessel (400) according to any of claims 1 to 13, wherein the drinking vessel comprises a stem (4) and the stem has a first stem portion (42) and a second stem portion (44) which can be rotated relative to one another.

## Revendications

1. Récipient pour boire (200 ; 300 ; 400 ; 500),
où ledit récipient pour boire comporte un ballon (6), qui en section transversale horizontale présente une forme de contour non circulaire, ledit récipient pour boire présentant un axe de symétrie (S) et un dispositif de rotation du ballon autour de l'axe de symétrie,
où le ballon présente une partie ventrue (16),
où le ballon présente un bord supérieur (14) et facultativement une partie resserrée, le ballon se rétrécissant vers le haut de la partie ventrue jusqu'au bord supérieur, ou jusqu'à la partie resserrée, si le ballon présente une partie resserrée,
**caractérisé en ce que**
l'axe de symétrie (S) est un axe de symétrie de révolution sur 180° (S) et la forme de contour est ovale et/ou elliptique.

2. Récipient pour boire (200 ; 300 ; 400 ; 500) selon l'une des revendications précédentes, où le bord supérieur (14 ; 114) est circulaire en section transversale horizontale.

3. Récipient pour boire (200 ; 300 ; 400 ; 500) selon l'une des revendications précédentes, où le bord supérieur (14 ; 114) est ovale ou elliptique en section transversale horizontale.

4. Récipient pour boire (200 ; 300 ; 400 ; 500) selon l'une des revendications précédentes, où, dans une première vue latérale, ledit récipient pour boire présente un premier diamètre intérieur horizontal maximal (D1i ; D3i ; D5i) et, dans une deuxième vue latérale, un deuxième diamètre intérieur horizontal maximal (D2i ; D4i ; D6i), différent du premier diamètre intérieur horizontal maximal, et où le premier diamètre intérieur horizontal maximal est préférentiellement supérieur au deuxième diamètre intérieur horizontal maximal, d'un facteur compris entre 1,05 et 2,5.

5. Récipient pour boire (200 ; 300 ; 400 ; 500) selon la revendication 4, où une direction de la première vue est perpendiculaire à une direction de la deuxième vue et/ou où, préférentiellement, chaque vue dans une direction est perpendiculaire à l'axe de symétrie.

6. Récipient pour boire (200 ; 300 ; 400 ; 500) selon la revendication 4 ou la revendication 5, où le premier diamètre intérieur horizontal maximal (D1i ; D3i ; D5i) est à la même hauteur que le deuxième diamètre intérieur horizontal maximal (D2i ; D4i ; D6i), le premier diamètre intérieur horizontal maximal et/ou le deuxième diamètre intérieur horizontal maximal étant préférentiellement situés dans une moitié inférieure du ballon du récipient pour boire.

7. Récipient pour boire (200 ; 300 ; 400 ; 500) selon l'une des revendications 4 à 6, où ledit récipient pour boire présente en outre sur le bord supérieur (14 ; 114) ou dans la partie resserrée dans la première vue un premier diamètre intérieur horizontal supérieur (D14a, D14b ; D114a, D114b) ou un premier diamètre resserrée inférieur au premier diamètre intérieur horizontal maximal et où ces deux diamètres se distinguent préférentiellement d'un facteur compris entre 1,05 et 3.

8. Récipient pour boire (200 ; 300 ; 400 ; 500) selon l'une des revendications précédentes, où ledit récipient pour boire est un verre, et préférentiellement un verre à vin.

9. Récipient pour boire (200 ; 400 ; 500) selon l'une des revendications précédentes, où ledit récipient pour boire comporte un ballon ayant une épaisseur sensiblement constante.

10. Récipient pour boire (300) selon l'une des revendications 1 à 6, où une forme de contour extérieur dudit récipient pour boire est circulaire dans la section transversale horizontale où le contour intérieur a une forme non circulaire.

11. Récipient pour boire (300) selon l'une des revendications 1 à 10, où la forme de contour extérieur dudit récipient pour boire est circulaire dans chaque section transversale horizontale et où, préférentiellement, une épaisseur de paroi (B1, B2) dudit récipient pour boire est différente dans la direction circonférentielle et dans le sens de la hauteur.

12. Récipient pour boire (200 ; 300 ; 400 ; 500) selon l'une des revendications précédentes, où le dispositif de rotation du ballon est une tige (4), et tout particulièrement une tige sans pied.

13. Récipient pour boire (200 ; 300 ; 400) selon l'une des revendications 1 à 11, où ledit récipient pour boire comprend un ballon, une tige (4) et un pied (2).

14. Récipient pour boire (400) selon l'une des revendications 1 à 13, où ledit récipient pour boire comprend une tige (4), et la tige comprend un premier segment de tige (42) et un deuxième segment de tige (44) rotatifs l'un par rapport à l'autre.
